# EUROPÄISCHE PATENTSCHRIFT

(11) **EP 2 444 740 B1**
(45) Veröffentlichungstag und Bekanntmachung des Hinweises auf die Patenterteilung: **17.04.2019**
(21) Anmeldenummer: 11185063.2
(22) Anmeldetag: 13.10.2011
(51) Int. Cl.: F24C 15/20

(54) **Vorrichtung zur Ausblasung von Wrasen aus einem Gargerät sowie Gargerät mit einer derartigen Vorrichtung**
Device for blowing vapour out of a cooking device and cooking device with such a device
Dispositif de soufflage de vapeurs à partir d'un appareil de cuisson ainsi qu'appareil de cuisson doté d'un tel dispositif

(30) Priorität: 25.10.2010 DE 102010042894
(43) Veröffentlichungstag der Anmeldung: 25.04.2012
(73) Patentinhaber: BSH Hausgeräte GmbH, 81739 München (DE)
(72) Erfinder: Huber, Ernst, 83308 Trostberg (DE); Schwoshuber, Rainer, 84518 Garching a.d. Alz (DE)

(56) Entgegenhaltungen:
- EP-A2- 1 004 826
- EP-A2- 1 041 346
- DE-U1- 8 912 878
- US-A1- 2008 110 879

## Beschreibung

Die Erfindung betrifft eine Vorrichtung zur Ausblasung von Wrasen aus einem Gargerät, mit einer Lüfterbodenplatte. Die Vorrichtung umfasst einen Abluftkanal, welcher durch eine Luftschachtabdeckung abgedeckt ist, und zumindest bereichsweise zwischen der Luftschachtabdeckung und der Lüfterbodenplatte ausgebildet ist. Des Weiteren umfasst die Erfindung ein Gargerät, insbesondere einen Backofen, mit einer derartigen Vorrichtung.

Ein Gargerät mit einem entsprechenden Wrasenkanal ist aus der DE 102 22 878 A1 bekannt.

Des Weiteren ist bei bekannten Abluftvorrichtungen bei Gargeräten vorgesehen, dass diese Luftschachtabdeckungen vollständig aus Kunststoff ausgebildet sind und sich bis zum vorderen Ende des Abluftkanals erstrecken, so dass sie quasi auch das vordere Ende dieses Abluftkanals an der Ausblasöffnung bilden. Da im Betrieb des Gargeräts die auszublasenden Medien von der Luft und der Wrasen relativ heiß sind, werden die aus Kunststoff ausgebildeten Luftschachtabdeckungen aufgrund der Temperatureinwirkung verformt. Dadurch ändert sich der Querschnitt an der Ausblasöffnung des Abluftkanals. Dies führt zu unerwünschten Luftströmungen und auch Geräuschbildungen. Aufgrund dieser Formverwerfungen wird die Richtung der Ausblasung der Wrasen dahingehend verändert, dass auch eine Schalterfront und die Gerätetür des Gargeräts entsprechend angeströmt und erwärmt wird. Dies ist unerwünscht und kann gegebenenfalls aufgrund der Temperaturbeeinflussung und/oder der in dem auszublasenden Dampf vorhandenen Feuchtigkeit auch zu unerwünschten Beschlag und zu einer Funktionsbeeinträchtigung der genannten Komponenten führen.

Aus der EP 1 041 346 A2 ist ein Backofen mit einem Kühlluft- und Wrasenkanal bekannt. Eine Deckhaube des Kanals kann aus Kunststoff ausgebildet sein.

Darüber hinaus ist aus der EP 1 004 826 A2 ein Garofen mit einer Kühlung und einer Wrasenabfühung bekannt.

Ferner zeigt die DE 89 12 878 U1 einen Backofen mit einem Strömungskanal, der ein Bodenblech und eine obere Abdeckung aufweist, wobei sich der Strömungskanal frontseitig verjüngt.

Dies ist Aufgabe der vorliegenden Erfindung, eine Vorrichtung zur Ausblasung an Wrasen an einem Gargerät sowie ein derartiges Gargerät zu schaffen, bei welcher bzw. bei welchem die Luftausströmung am Auslass des Abluftkanals ohne ein Verzerren der Luftströmung erfolgt.

Diese Aufgabe wird durch eine Vorrichtung, welche die Merkmale nach Anspruch 1 aufweist, und ein Gargerät, welches die Merkmale nach Anspruch 14 aufweist, gelöst.

Eine erfindungsgemäße Vorrichtung zur Ausblasung von Wrasen aus einem Gargerät umfasst eine Lüfterbodenplatte und einen Abluftkanal, welcher durch eine Luftschachtabdeckung abgedeckt ist. Der Abluftkanal ist zumindest bereichsweise zwischen der Luftschachtabdeckung und der Lüfterbodenplatte ausgebildet. An einem frontseitigen Auslass des Abluftkanals ist ein Haubenteil aus Metall angeordnet, welches zur Verlängerung der Luftschachtabdeckung frontseitig an die Luftschachtabdeckung anschließt.

Es ist somit insbesondere ein Haubenteil als ein an einen Frontrand der Luftschachtabdeckung nach vorne hin anschließendes Bauteil ausgebildet, welches das vordere Ende des Auslasses, insbesondere des Abluftkanals, bildet.

Es ist vorgesehen, dass die Luftschachtabdeckung aus Kunststoff ausgebildet ist. Dadurch können die gewonnene Vorteile im Hinblick auf einfache und kostengünstige Herstellung als Spritzgussteil als auch im Hinblick auf möglichst geringes Gewicht erzielt werden.

Des Weiteren ist durch das Haubenteil der Auslass an der Oberseite und den Vertikalseiten begrenzt. Das Haubenteil ist quasi somit als topfartiges Bauteil oder dachartiges Bauteil ausgebildet, welches im Querschnitt eine umgedrehte U-Form aufweist.

Durch diese Ausgestaltung wird in besonders vorteilhafter Weise die Verwindungssteifigkeit der Vorderkante erreicht und es wird sowohl an der horizontalen Oberkante als auch an den vertikalen Seitenkanten eine gewünschte Formstabilität erreicht. Dadurch können quasi über den gesamten Querschnitt unerwünschte Verformungen vermieden werden.

Der vordere Abschluss des Abluftkanals, aus dem dann die Wrasen ausgeblasen werden, wird somit insbesondere nicht mehr durch eine sich bis zu diesem frontseitigen Ende hin und aus Kunststoff ausgebildete Luftschachtabdeckung gebildet. Vielmehr ist dort ein weiteres separates Bauteil in Form des Haubenteils angeordnet, welches im Hinblick auf seine materielle Ausgestaltung auch bei relativ hohen Temperatureinflüssen aus einem formstabilen Material ausgebildet ist. Unerwünschte Formverwerfungen gerade an dieser frontseitigen Kante und dem frontseitigen Auslass können dadurch verhindert werden, so dass auch verzerrte Luftausströmungen vermieden werden können.
Insbesondere ist ein Haubenteil bereitgestellt, welches auch bei hohen Temperatureinflüssen, welche beispielsweise bis zu 150° C betragen können, derart formstabil bleibt, dass keine unerwünschten Luftströmungsverzerrungen auftreten.

Insbesondere ist somit eine Anordnung der Bauteile geschaffen, bei denen die Luftschachtabdeckung nicht mehr das frontseitige Ende des Abluftkanals bildet.

Vielmehr ist insbesondere eine Ausgestaltung geschaffen, bei der die Luftschachtabdeckung mit ihrem frontseitigen Ende bzw. ihrer Vorderkante nach hinten versetzt angeordnet ist und nach vorne hin quasi durch das Haubenteil verlängert ist.

Insbesondere umfasst die Vorrichtung die Lüfterbodenplatte, in welche eine Vertiefung für einen Wrasenkanal ausgebildet ist. Die Vorrichtung umfasst darüber hinaus insbesondere auch eine Wrasenkanalabdeckung, mit welche die Vertiefung abgedeckt ist. Die Vorrichtung weist den Abluftkanal auf, welcher durch die Luftschachtabdeckung abgedeckt ist. Der Abluftkanal ist somit zumindest bereichsweise zwischen der Luftschachtabdeckung und der Wrasenkanalabdeckung ausgebildet.

Vorzugsweise ist das Haubenteil an einer frontseitigen Oberkante zumindest bereichsweise mit einer Kantenversteifung ausgebildet. Durch ein derartiges zusätzliches Bauteil wird die oben genannte Vorteilhaftigkeit im Hinblick auf die Verstärkung des frontseitigen Auslasses im Hinblick auf Formstabilität besonders gut erfüllt.

Vorzugsweise ist die Kantenversteifung ein Falzstreifen. Insbesondere ist in diesem Zusammenhang vorgesehen, dass das Haubenteil ein einstückiges Bauteil ist und der Falzstreifen quasi ein umgebogener vorderer Abschnitt des Haubenteils ist.

Insbesondere ist der Falzstreifen im Hinblick auf die Querschnittgeometrie des Haubenteils nach außen hin umgebogen. Dies bedeutet, dass er quasi zur Außenseite der Oberseite des Haubenteils hin gebogen ist. Dadurch wird der den Querschnitt des Abluftkanals bestimmende Teilbereich des Haubenteils im Hinblick auf seine Querschnittgeometrie nicht eingeschränkt. Darüber hinaus können durch die spezifische Positionierung und Umgebung ebenfalls unverwünschte Luftverwirbelungen und Luftströmungsverzerrungen vermieden werden.

Besonders vorteilhaft ist es, dass der Falzstreifen so umgebogen ist, dass er sich parallel zur Oberseite des Haubenteils erstreckt, insbesondere zumindest bereichsweise darauf aufliegt. Durch diese mechanische Kontaktierung kann die mechanische Stabilität nochmals verbessert werden und darüber hinaus ein sehr flachbauendes Haubenteil ausbildet werden.

Da durch das zusätzliche Haubenteil der im Hinblick auf die Verformung kritische vordere Auslass des Abluftkanals nicht durch die Luftschachtabdeckung gebildet ist und somit im hinteren zurückversetzten Bereich des Abluftkanals diese Problematik nicht gegeben ist, kann die Luftschachtabdeckung der erfindungsgemäßen Vorrichtung weiterhin aus Kunststoff vorgesehen sein und die damit verbundenen Vorteile ermöglichen.

Vorzugsweise ist die Luftschachtabdeckung an einem dem Haubenteil zugewandten Frontrand mit einem Einführflansch und mit einer Anschlagkante ausgebildet. Dies ist eine besonders vorteilhafte Ausgestaltung, da somit quasi in Verlängerung der Luftschachtabdeckung das Haubenteil mechanisch stabil und positionssicher zur Luftschachtabdeckung angeordnet werden kann und mit diesem verbunden bzw. zusammengesteckt werden kann. Darüber hinaus wird somit keine unerwünschte Unterbrechung des Abluftkanals vollzogen und es treten somit auch keine unerwünschten Schlitze auf, durch welche die Abluft bzw. die Wrasen an unerwünschten Stellen des Abluftkanals austreten kann. Durch diese quasi Ineinanderführung der Luftschachtabdeckung mit dem Haubenteil ist auch diesbezüglich eine gewisse Abdichtung erreicht.

Nicht zuletzt kann durch diese Ausgestaltung auch im Hinblick auf Formgebung und geometrische Ausgestaltung eine quasi bündige Überführung der Luftschachtabdeckung
in den Haubenteil erreicht werden, so dass auch hier im Hinblick auf die gewünschten Strömungsverhältnisse keine Kanten oder Stufen im Inneren des Abluftkanals entstehen.

Vorzugsweise ist der Einführflansch zum passgenauen Einführen in das Haubenteil ausgebildet und im zusammengesetzten Zustand des Haubenteils mit der Luftschachtabdeckung liegt eine hintere Kante des Haubenteils an der Anschlagkante der Luftschachtabdeckung an. Somit kann auch einfach und zuverlässig der vollständig zusammengesetzte Zustand bei der Montage erkannt werden und die positionssichere Anordnung der Komponenten gewährleistet werden. Insbesondere ist in diesem Zusammenhang vorgesehen, dass die Innenseiten des Haubenteils und der Luftschachtabdeckung in diesem zusammengesetzten Zustand bündig übereinander übergehen. Insbesondere kann dies auch für die Außenseiten, insbesondere an der Oberseite des Haubenteils und der Luftschachtabdeckung vorgesehen sein.

Vorzugsweise ist vorgesehen, dass an einer der Luftschachtabdeckung zugewandten Oberseite der Wrasenkanalabdeckung eine sich zum Auslass hin erhöhende Rampe ausgebildet ist. Es ist eine besonders vorteilhafte Ausführung, da dadurch ein gewisser Venturieffekt beim Ausströmen erzeugt werden kann und damit eine Düsenfunktionalität des Abluftkanals an diesem frontseitigen Auslass gewährleistet ist. Gemäß einer weiteren Ausführung kann vorgesehen sein, dass an einem frontseitigen Ende der Lüfterbodenplatte eine sich zum Auslass hin erhöhende Rampe ausgebildet ist. Auch hier können die bereits oben genannten entsprechenden Vorteile erreicht werden.

Bei beiden alternativen Ausführungen ist vorzugsweise vorgesehen, dass sich die Rampe im Wesentlichen über die gesamte Breite der Wrasenkanalabdeckung erstreckt. Dadurch wird eine besonders gleichmäßige Erzeugung des Düseneffekts über den gesamten Strömungsquerschnitt ermöglicht.

Die Rampe bildet quasi eine Kante mit einer Keilform im Querschnitt.

Gemäß einer vorteilhaften Ausführung ist vorgesehen, dass im zusammengesetzten Zustand der Vorrichtung und somit insbesondere der genannten Komponenten Lüfterbodenplatte, Haubenteil und Wrasenkanalabdeckung die Rampe zumindest bereichsweise in vertikaler Richtung betrachtet direkt unter dem Haubenteil angeordnet ist. Dadurch ist die angesprochene Düsenfunktionalität in besonders technisch vorteilhafter Weise am vorderen Auslass des Abluftkanals gebildet.

Es kann auch vorgesehen sein, dass das Haubenteil in die Lüfterbodenplatte integriert ist. Insbesondere ist die Lüfterbodenplatte dann einstückig ausgebildet und insbesondere aus Metall gefertigt. Dadurch kann eine bauteilreduzierte Ausgestaltung der Vorrichtung erzielt werden. Nicht zuletzt kann dadurch auch der Montageaufwand reduziert werden. Insbesondere können dadurch auch unerwünschte Positionstoleranzen zwischen dem Haubenteil und der Lüfterbodenplatte vermieden werden, was sich wiederum positiv auf die Strömungsverhältnisse auswirkt.

In einer weiteren Ausführung kann jedoch auch vorgesehen sein, dass das Haubenteil als komplett separates Bauteil zur Lüfterbodenplatte, zur Wrasenkanalabdeckung und zur Luftschachtabdeckung ausgebildet ist.

Vorzugsweise können die Bauteile zumindest bereichsweise durch Steckverbindungen in Schlitze miteinander verbunden werden.

In einer weiteren Ausführung kann vorgesehen sein, dass das Haubenteil auf der Oberseite der Wrasenkanalabdeckung integral ausgebildet ist. Auch hier ist dann eine einstückige Ausgestaltung insbesondere aus Metall vorgesehen. Die genannten Vorteile, wie sie auch bereits bei der Ausführung, bei der das Haubenteil in die Lüfterbodenplatte integriert ist, genannt wurden sind hier analog.

Insbesondere sind die Bauteile der Lüfterbodenplatte, Wrasenkanalabdeckung und Luftschachtabdeckung drei separate Bauteile.

Indem die Luftschachtabdeckung insbesondere aus Kunststoff gefertigt ist, können dadurch die Vorteile von entsprechenden Befestigungsmöglichkeiten, wie Anschraubdome, Schnapphaken usw. beibehalten werden. Insbesondere die Wrasenkanalabdeckung ist so gestaltet, dass die notwendige Kontur zur Erzeugung des Venturieffekts gewährleistet ist, insbesondere dann, wenn das Haubenteil auf der Oberseite der Wrasenkanalabdeckung integriert ist. Diesbezüglich ist dann die Düsenfunktion für den Abluftkanal erfüllt.

Ein weiterer Vorteil ist darin zu sehen, dass die aus Blech gebildeten Bauteile, insbesondere das Haubenteil und die Lüfterbodenplatte und insbesondere auch die Wrasenkanalabdeckung, für unterschiedliche Geräteklassen bzw. Gerätetypen modifizierbar und zugeordnet sind und in der Fertigung nicht verwechselt werden können. Weitere Merkmale der Erfindung ergeben sich aus den Ansprüchen, den Figuren und der Figurenbeschreibung.

Ausführungsbeispiele der Erfindung werden nachfolgend anhand schematischer Zeichnungen näher erläutert. Es zeigen:
- Fig. 1: eine frontseitige Ansicht eines Ausführungsbeispiels eines erfindungsgemäßen Gargeräts;
- Fig. 2: eine Explosionsdarstellung eines ersten Ausführungsbeispiels einer erfindungsgemäßen Vorrichtung zur Ausblasung von Wrasen aus dem Gargerät gemäß Fig. 1;
- Fig. 3: eine vergrößerte Darstellung eines Teilausschnitts der Vorrichtung gemäß Fig. 2 in noch separiertem Zustand von Bauteilen;
- Fig. 4: eine Teilausschnittdarstellung gemäß Fig. 3 im zusammengesetzten Zustand der Bauteile in Fig. 3;
- Fig. 5: eine Explosionsdarstellung eines weiteren Ausführungsbeispiels einer erfindungsgemäßen Vorrichtung; und
- Fig. 6: eine Explosionsdarstellung eines nochmals weiteren Ausführungsbeispiels einer erfindungsgemäßen Vorrichtung.

In den Figuren werden gleiche oder funktionsgleiche Elemente mit den gleichen Bezugszeichen versehen.

In Fig. 1 ist in einer Frontansicht ein als Backofen 1 ausgebildetes Gargerät und somit als Hausgerät zum Zubereiten von Lebensmitteln gezeigt. Der Backofen 1 umfasst einen Garraum 2, welcher durch Wände einer Muffel 3 begrenzt ist. Frontseitig weist die Muffel 3 eine Beschickungsöffnung auf, welche durch eine Tür 4 verschließbar ist. Oberhalb der Tür 4 ist eine Bedienvorrichtung 5 ausgebildet, welche Bedienelemente und eine Anzeigeeinheit aufweisen kann. Sowohl die Position der Bedienvorrichtung als auch die Anzahl, die Position und die Formgebung sowie die Funktionalität der Bedienelemente und der Anzeigeeinheit ist lediglich beispielhaft.

Darüber hinaus umfasst der Backofen 1 eine lediglich durch ein Blockbild symbolisierte Vorrichtung 6 zum Ausblasen von Wrasen aus dem Backofen 1.

Im Betrieb des Backofens 1 bilden sich im Garraum 2 entsprechende Wrasen, die dann aus dem Garraum 3 abgesaugt werden. Dazu ist ein Gebläse vorgesehen, mit dem dieses Absaugen aus dem Garraum 2 erfolgt. Lediglich durch Komponenten der Vorrichtung 6 wird dann ein Ausblasen über einen Spalt oder mehrere Spalte 7, die oberhalb der Tür 4 und unterhalb der Bedienblende der Bedienvorrichtung 5 ausgebildet sind, durchgeführt. Auch hier kann vorgesehen sein, dass dieses frontseitige Ausblasen der Wrasen auch zusätzlich an anderen Stellen oder anstatt dazu an anderen Stellen des Backofens 1 erfolgen kann.

In Fig. 2 ist eine Explosionsdarstellung von Bauteilen der Vorrichtung 6 gezeigt. Die Vorrichtung 6 umfasst eine Lüfterbodenplatte 8, die einstückig aus Blech ausgebildet und entsprechend geformt und geprägt ist. Die Lüfterbodenplatte 8 ist außerhalb des Garraums 2 und oberhalb einer Deckenwand 9 der Muffel 3 angeordnet, wobei insbesondere dazwischen noch entsprechendes Isolier- und Dämmmaterial angeordnet sein kann. Die Lüfterbodenplatte 8 weist eine Vertiefung 10 auf, in welcher ein Loch 11 vorhanden ist. Über dieses Loch 11 werden mittels eines nicht gezeigten Gebläses, welches im Bereich 12 positioniert ist, die Wrasen aus dem Garraum 2 abgesaugt. Diesbezüglich ist ein Wrasenkanal 10a gebildet.

Die Vorrichtung 6 umfasst darüber hinaus eine Wrasenkanalabdeckung 13, welche im Ausführungsbeispiel ebenfalls aus Metall ausgebildet ist und eine Blechplatte darstellt.

Darüber hinaus umfasst die Vorrichtung 6 eine Luftschachtabdeckung 14, welche als einstückiges Bauteil aus Kunststoff gefertigt ist. Die Luftschachtabdeckung 14 weist einen vorderen Teil 15 auf, welcher im Querschnitt haubenförmig ist. An einer Innenseite 16 sind dabei entsprechende Stege 17, 18, 19 und 20 ausgebildet. Diese sind quasi in Strömungsrichtung orientiert.

Im zusammengebauten Zustand der in Fig. 2 gezeigten Bauteile der Vorrichtung 6 wird zwischen einer Oberseite 21 der Wrasenkanalabdeckung 13 und dem Teilbereich 15 der Luftschachtabdeckung 14 ein Abluftkanal 22 gebildet.

In einem hinteren Teilbereich 23 der Luftschachtabdeckung 14 ist ein Gehäuseteil gebildet, welches das nicht gezeigte Gebläse, insbesondere das Lüfterrad, abdeckt. Durch das Gebläse wird, wie bereits erwähnt, eine Absaugung von Wrasen aus dem Garraum 2 über das Loch 11 und den Wrasenkanal 10a erzeugt und es erfolgt weiterhin dann ein Ausblasen dieser Wrasen über den Abluftkanal 22 nach vorne.

Im gezeigten Ausführungsbeispiel ist vorgesehen, dass auf der Oberseite 21 der einstückig ausgebildeten Wrasenkanalabdeckung 13 im vorderen Bereich 24 sich im Wesentlichen über die gesamte Breite (x-Richtung) eine Rampe 25 erstreckt. Die Rampe 25 zeigt im Hinblick auf ihre Formgebung im Querschnitt ein sich von ihrem hinteren Ende 26 bis zu ihrem vorderen Ende 27 erhöhendes bzw. sich verdickendes Profil. Die Rampe 25 ist über die gesamte Breite an den jeweiligen Stellen in z-Richtung jeweils mit der gleichen Höhe ausgebildet.

In der gezeigten Ausführung ist vorgesehen, dass die Lüfterbodenplatte 8 an ihrem vorderen Ende 28 ein Haubenteil 29 aufweist, welches einstückig ausgebildet ist und einstückig mit der Lüfterbodenplatte 8 ausgebildet ist. Es ist somit in die Lüfterbodenplatte integriert. Dieses Haubenteil 29 ist aus Metall ausgebildet und stellt ein Blechteil dar. Es ist im Querschnitt (x-y-Ebene) mit einem umgedrehten U-Profil gestaltet. Im zusammengesetzten Zustand ist die Wrasenkanalabdeckung 13 auf der Lüfterbodenplatte 8 angeordnet, so dass sich die Rampe 25 unter dem Haubenteil 29 befindet. Wie zu erkennen ist, weist das Haubenteil 29 in z-Richtung eine Tiefe auf, die wesentlich kleiner ist, als die Bereite in x-Richtung. Darüber hinaus ist vorgesehen, dass das Haubenteil 29 an einer frontseitigen Oberkante 30 eine Kantenversteifung in Form eines Falzstreifens 31 aufweist. Dieser ist einstückig mit dem Haubenteil 29 ausgebildet, und entsprechend umgebogen. Er ist in Richtung der Oberseite 32 gebogen und liegt zumindest teilweise auf dieser außenseitigen Oberseite 32 auf.

In diesem Zusammenhang und im Hinblick auf die Anordnung der Komponenten im zusammengesetzten Zustand ist somit der Abluftkanal 22 auch zwischen der Oberseite der Wrasenkanalabdeckung 13 im Bereich der Rampe 25 und dem Haubenteil 29 ausgebildet. In diesem Bereich deckt somit das Haubenteil 29 den Abluftkanal 22 von oben ab.

Die Vorrichtung 6 umfasst somit quasi einen frontseitigen Auslass 33, der quasi durch die Frontseite 30 des Haubenteils 29 sowie den vorderen Rand 24 der Wrasenkanalabdeckung 13 gebildet ist.

Die bereits angesprochene Luftschachtabdeckung 14 weist an einem frontseitigen Rand 34 einen Einführflansch 35 und eine Anschlagkante 36 auf. Diese ist dahingehend gebildet und geformt, dass im zusammengesetzten Zustand der Bauteile dieser Einführflansch 35 an einer hinteren Kante 37 des Haubenteils 29 eingreift bzw. sich in das Haubenteil 29 hineinerstreckt und diese hintere Kante 37 an der Anschlagkante 36 anliegt. Es ist somit eine Ausgestaltung vorgesehen, bei der sich die Luftschachtabdeckung 14 nicht mehr bis zum frontseitigen Auslass 33 des Abluftkanals 22 erstreckt, sondern zurückversetzt endet. Das Haubenteil 29 bildet somit in z-Richtung die nach vorne hin gebildete Verlängerung der Luftschachtabdeckung 14. Durch das insbesondere bündige Ineinanderführen des Haubenteils 29 und der Luftschachtabdeckung 14 wird diesbezüglich auch eine mechanisch stabile Verbindung und Positionierung als auch quasi eine abdichtende Anordnung geschaffen.

Im Hinblick auf die Ausgestaltung des Haubenteils 29 ist neben der Oberseite 32 auch eine Vertikalseite 38 und eine weitere Vertikalseite 39 gezeigt.

In Fig. 3 ist in einer vergrößerten Darstellung ein Teilbereich der Vorrichtung 6 gemäß Fig. 2 gezeigt. In diesem Zusammenhang ist die geometrische Formgebung der Rampe 25 zu erkennen. Darüber hinaus ist die gefalzte Ausgestaltung des Haubenteils 29 mit dem Falzstreifen 31 zu erkennen.

In Fig. 4 ist der zusammengesetzte Zustand der Lüfterbodenplatte 8 mit der Wrasenkanalabdeckung 13 gezeigt. Es ist zu erkennen, dass die Wrasenkanalabdeckung 13 quasi in seitliche Einführschlitze 40 der Lüfterbodenplatte 8 eingeschoben wird. Es kommt positionell derart zum Liegen, dass die Vertiefung 10 von der Wrasenkanalabdeckung 13 somit abgedeckt sind. Darüber hinaus ist zu erkennen, dass die Rampe 25 unter dem Haubenteil 29 positioniert und dadurch quasi abgedeckt ist. Die Luftschachtabdeckung 14 ist in der Darstellung gemäß Fig. 4 nicht gezeigt, sie würde jedoch mit ihrer Vorderkante 34, dem Einführflansch 35 und der Anschlagkante 36 an der hinteren Kante 37 des Haubenteils 29 zum Liegen kommen.

Im Hinblick auf die Ausgestaltung der Vorrichtung 6 gemäß der Darstellung Fig. 2 ist dort eine erste Ausführungsform der Luftschachtabdeckung 14 gezeigt. Darüber hinaus ist auch ein zweites Ausführungsbeispiel einer Luftschachtabdeckung 14' dargestellt, welche ebenfalls kompatibel anstatt der Luftschachtabdeckung 14 angebracht werden könnte. Durch die unterschiedlichen Luftschachtabdeckungen 14 und 14' können unterschiedliche Geräteklassen bzw. unterschiedliche Backofentypen realisiert werden. Dies ist im Hinblick auf das jeweils zu verwendende Gebläse und gegebenenfalls weiterer Anforderungen zu sehen. Im Hinblick auf die Anbindung ist auch hier ein vorderer Teilbereich 15' und ein hinterer Teilbereich 23' vorgesehen. Die Verbindung mit dem Haubenteil 29 ist analog zur Ausgestaltung gemäß der Luftschachtabdeckung 14, so dass auch hier an der Vorderkante 34 ein Einführflansch 35 und ein Anschlagsteg bzw. eine Anschlagkante 36 vorgesehen sind.

In Fig. 5 ist in einer weiteren Explosionsdarstellung ein weiteres Ausführungsbeispiel einer Vorrichtung 6 gezeigt. Auch hier ist wiederum eine Lüfterbodenplatte 8 als Blechbauteil, eine Wrasenkanalabdeckung 13 ebenfalls als Blechbauteil und eine Luftschachtabdeckung 14 aus Kunststoff ausgebildet. Im Unterschied zur Ausgestaltung gemäß Fig. 2 bis 4 ist hier vorgesehen, dass das Haubenteil 29 nicht in die Lüfterbodenplatte 8 integriert ist, sondern ein separates Bauteil ist. Es ist auch hier als Blechbauteil konzipiert und weist den Falzstreifen 31 an der frontseitigen Oberkante 30 auf.

Wie auch im Ausführungsbeispiel gemäß Fig. 2 bis 4 sind auch hier die Lüfterbodenplatte 8, die Wrasenkanalabdeckung 13 und die Luftschachtabdeckung 14 separate Bauteile. Auch hier können diese durch Steckverbindungen und/oder Zentrierstifte oder dergleichen miteinander verbunden und positionsfixiert werden. Entsprechend ist auch das Haubenteil 29 mit der Lüfterbodenplatte 8 durch Steckverbindungen oder dergleichen daran zu positionieren.

Des Weiteren ist hier vorgesehen, dass die Vertiefung 10 sich nahezu bis zum frontseitigen Ende 28 der Lüfterbodenplatte 8 erstreckt. Des Weiteren ist hier vorgesehen, dass in der Rampe 25 Schlitze 41, 42 und 43 ausgebildet sind, über welche ebenfalls ein Auslass von gasförmigen Medien ermöglicht ist.

Auch hier ist wiederum die Rampe 25 mit ihrem vorderen Ende 27 quasi am vorderen Ende der Wrasenkanalabdeckung 13 angeordnet. Auch hier erstreckt sie sich wieder im Wesentlichen über die gesamte Breite. Im Hinblick auf die Ausbildung des Abluftkanals 22 und des frontseitigen Auslasses 33 ist dies wiederum entsprechend der Ausgestaltung in Fig. 2 konzipiert. Mit den Schlitzen 41 und 43 ist eine Zusatzfunktion ermöglicht, mittels der das Wrasenmanagement zusätzlich steuerbar ist.

In Fig. 6 ist in einer Explosionsdarstellung eine weitere Ausführungsform der Vorrichtung 6 gezeigt. Bei dieser Ausführung ist vorgesehen, dass die Rampe 25 in die Lüfterbodenplatte 8 integriert und einstückig mit dieser ausgebildet ist. Sie ist auch hier in einem frontseitigen vorderen Bereich angeordnet. Wie zu erkennen ist, ist die Vertiefung 10 so konzipiert, dass sie sich bis zum vorderen Rand 28 der Lüfterbodenplatte 8 erstreckt. Die Rampe 25 ist somit in dieser Vertiefung 10 angeordnet bzw. quasi versenkt angeordnet.

Des Weiteren ist bei dieser Ausführung vorgesehen, dass das Haubenteil 29 in die Wrasenkanalabdeckung 13 integriert ist, und zwar gemäß der Darstellung in Fig. 6 im vorderen Bereich als frontseitiger Abschluss ausgebildet. Auch hier ist im zusammengesetzten Zustand dann wieder vorgesehen, dass die Rampe 25 unter dem Haubenteil 29 angeordnet ist, was im Übrigen auch bei der Ausgestaltung gemäß Fig. 5 der Fall ist.

Im Hinblick auf die Verbindung des Haubenteils 29 mit der Luftschachtabdeckung 14 wird auf die Ausführungen gemäß Fig. 2 und der Ausführungsform zu Fig. 5 verwiesen.

Bei allen Ausführungsformen wird somit quasi durch die Formgebung und Position des Haubenteils 29 und der Rampe 25 eine Düse gebildet. Die ist am frontseitigen Auslass 33 angeordnet und quasi in die Vorrichtung 6 integriert.

Im zusammengesetzten Zustand bilden quasi die frontseitige Oberkante 30, das Haubenteil 29 und die Vorderkante 28 einen im Wesentlichen sich auf gleicher Höhe in z-Richtung befindlichen vorderen Endbereich des Abluftkanals 22 im Hinblick auf die gezeigten Bauteile der Vorrichtung 6.

### Bezugszeichenliste

- 1: Backofen
- 2: Garraum
- 3: Muffel
- 4: Tür
- 5: Bedienvorrichtung
- 6: Vorrichtung
- 7: Spalte
- 8: Lüfterbodenplatte
- 9: Deckenwand
- 10: Vertiefung
- 10a: Wrasenkanal
- 11: Loch
- 12: Bereich
- 13: Wrasenkanalabdeckung
- 14, 14': Luftschachtabdeckung
- 15, 15': vorderer Teil der Luftschachtabdeckung
- 16: Innenseite der Luftschachtabdeckung
- 17, 18, 19,20: Stege
- 21: Oberseite der der Wrasenkanalabdeckung
- 22: Abluftkanal
- 23, 23': hinterer Teilbereich der Luftschachtabdeckung
- 24: vorderer Bereich der Wrasenkanalabdeckung
- 25: Rampe
- 26, 27: Enden
- 28: vorderes Ende der Lüfterbodenplatte
- 29: Haubenteil
- 30: Oberkante
- 31: Falzstreifen
- 32: Oberseite des Haubenteils
- 33: frontseitiger Auslass
- 34: frontseitiger Rand
- 35: Einführflansch
- 36: Anschlagkante
- 37: hintere Kante
- 38, 39: Vertikalseiten
- 40: Einführschlitze
- 41, 42, 43: Schlitze

## Patentansprüche

1. Vorrichtung (6) zur Ausblasung von Wrasen aus einem Gargerät (1), mit einer Lüfterbodenplatte (8) und einem Abluftkanal (22), welcher durch eine Luftschachtabdeckung (14, 14') der Vorrichtung (6) abgedeckt ist, und zumindest bereichsweise zwischen der Luftschachtabdeckung (14, 14') und der Lüfterbodenplatte (8) ausgebildet ist, **dadurch gekennzeichnet, dass** an einem frontseitigen Auslass (33) des Abluftkanals (22) ein zur Luftschachtabdeckung (14, 14') separates Haubenteil (29) aus Metall angeordnet ist, welches zur Verlängerung der Luftschachtabdeckung (14, 14') frontseitig an die Luftschachtabdeckung (14, 14') anschließt, wobei die Luftschachtabdeckung (14, 14') aus Kunststoff ausgebildet ist, und wobei das Haubenteil (29) als dachartiges Bauteil ausgebildet ist, welches im Querschnitt eine umgedrehte U-Form aufweist, sodass durch das Haubenteil (29) der Auslass (33) an der Oberseite (32) und den Vertikalseiten (38, 39) begrenzt ist.

2. Vorrichtung (6) nach Anspruch 1, **dadurch gekennzeichnet, dass** das Haubenteil (29) an einer frontseitigen Oberkante (30) zumindest bereichsweise eine Kantenversteifung (31) aufweist.

3. Vorrichtung (6) nach Anspruch 2, **dadurch gekennzeichnet, dass** die Kantenversteifung ein Falzstreifen (31) ist.

4. Vorrichtung (6) nach einem der vorhergehenden Ansprüche, **dadurch gekennzeichnet, dass** die Luftschachtabdeckung (14, 14') an einem dem Haubenteil (29) zugewandten Frontrand (34) einen Einführflansch (35) mit einer Anschlagkante (36) aufweist.

5. Vorrichtung (6) nach Anspruch 4, **dadurch gekennzeichnet, dass** der Einführflansch (35) zum passgenauen Einführen in das Haubenteil (29) ausgebildet ist und im zusammengesetzten Zustand des Haubenteils (29) mit der Luftschachtabdeckung (14, 14') eine hintere Kante (37) des Haubenteils (29) an der Anschlagkante (36) anliegt.

6. Vorrichtung (6) nach einem der vorhergehenden Ansprüche, **dadurch gekennzeichnet, dass** in der Lüfterbodenplatte (8) eine Vertiefung (10) für einen Wrasenkanal (10a) ausgebildet ist, und eine Wrasenkanalabdeckung (13) ausgebildet ist, mit welcher die Vertiefung (10) abgedeckt ist, und der Abluftkanal (22) zumindest bereichsweise zwischen der Luftschachtabdeckung (14, 14') und der Wrasenkanalabdeckung (13) ausgebildet ist

7. Vorrichtung (6) nach Anspruch 6, **dadurch gekennzeichnet, dass** das Haubenteil (29) auf der Oberseite (21) der Wrasenkanalabdeckung (13) einstückig mit der Wrasenkanalabdeckung (13) ausgebildet ist, insbesondere als frontseitiger Abschluss der Wrasenkanalabdeckung (13) ausgebildet ist.

8. Vorrichtung (6) nach Anspruch 6 oder 7, **dadurch gekennzeichnet, dass** an einer der Luftschachtabdeckung (14, 14') zugewandten Oberseite (21) der Wrasenkanalabdeckung (13) eine sich zum Auslass hin erhöhende Rampe (25) ausgebildet ist.

9. Vorrichtung (6) nach einem der Ansprüche 1 bis 8, **dadurch gekennzeichnet, dass** an einem frontseitigen Ende (28) der Lüfterbodenplatte (8) eine sich zum Auslass (33) hin erhöhende Rampe (25) ausgebildet ist.

10. Vorrichtung (6) nach Anspruch 8 oder 9, **dadurch gekennzeichnet, dass** sich die Rampe (25) im Wesentlichen über die gesamte Breite der Wrasenkanalabdeckung (13) erstreckt.

11. Vorrichtung (6) nach einem der Ansprüche 8 bis 10, **dadurch gekennzeichnet, dass** im zusammengesetzten Zustand der Vorrichtung (6) die Rampe (25) zumindest bereichsweise unter dem Haubenteil (29) angeordnet und durch das Haubenteil (29) abgedeckt ist.

12. Vorrichtung (6) nach einem der vorhergehenden Ansprüche, **dadurch gekennzeichnet, dass** das Haubenteil (29) einstückig mit der Lüfterbodenplatte (8) ausgebildet ist, insbesondere als frontseitiger Abschluss der Lüfterbodenplatte (8) ausgebildet ist.

13. Vorrichtung (6) nach einem der vorhergehenden Ansprüche 1 bis 11, **dadurch gekennzeichnet, dass** das Haubenteil (29) ein zur Lüfterbodenplatte (8) separates Bauteil ist.

14. Gargerät, insbesondere Backofen (1), mit einer Vorrichtung (6) nach einem der vorhergehenden Ansprüche.

## Claims

1. Device (6) for blowing vapour out of a cooking device (1), having a fan base plate (8) and an exhaust duct (22), which is covered by an air shaft cover (14, 14') of the device (6) and is embodied at least in regions between the air shaft cover (14, 14') and the fan base plate (8), **characterised in that** a hood part (29) made of metal is arranged separately from the air shaft cover (14, 14') on a front outlet (33) of the exhaust duct (22), which hood part connects to the front of the air shaft cover (14, 14') for the purpose of extending the air shaft cover (14, 14'), wherein the air shaft cover (14, 14') is made from plastic, and wherein the hood part (29) is embodied as a roof-type component which has a rotated U-shape in the cross-section so that the outlet (33) is bounded on the top side (32) and the vertical sides (38, 39) by the hood part (29).

2. Device (6) according to claim 1, **characterised in that** the hood part (29) has an edge reinforcement (31) on a front top edge (30) at least in regions.

3. Device (6) according to claim 2, **characterised in that** the edge reinforcement is a folded strip (31).

4. Device (6) according to one of the preceding claims, **characterised in that** the air shaft cover (14, 14') has an insertion flange (35) with a stop edge (36) on a front edge (34) facing the hood part (29).

5. Device (6) according to claim 4, **characterised in that** the insertion flange (35) is embodied for insertion with a precise fit into the hood part (29) and in the assembled state of the hood part (29) with the air shaft cover (14, 14') a rear edge (37) of the hood part (29) rests against the stop edge (36).

6. Device (6) according to one of the preceding claims, **characterised in that** a depression (10) for a vapour duct (10a) is embodied in the fan base plate (8), and a vapour duct cover (13) is embodied with which the depression (10) is covered, and the exhaust duct (22) is embodied at least in regions between the air shaft cover (14, 14') and the vapour duct cover (13).

7. Device (6) according to claim 6, **characterised in that** on the top side (21) of the vapour duct cover (13) the hood part (29) is embodied in one piece with the vapour duct cover (13), in particular is embodied as a front closure of the vapour duct cover (13).

8. Device (6) according to claim 6 or 7, **characterised in that** a chute (25) which rises toward the outlet is embodied on a top side (21) of the vapour duct cover (13) which faces the air shaft cover (14, 14').

9. Device (6) according to one of claims 1 to 8, **characterised in that** a chute (25) which rises toward the outlet (33) is embodied on a front end (28) of the fan base plate (8).

10. Device (6) according to claim 8 or 9, **characterised in that** the chute (25) extends substantially across the entire width of the vapour duct cover (13).

11. Device (6) according to one of claims 8 to 10, **characterised in that** in the assembled state of the device (6), the chute (25) is arranged at least in regions below the hood part (29) and is covered by the hood part (29).

12. Device (6) according to one of the preceding claims, **characterised in that** the hood part (29) is embodied in one piece with the fan base plate (8), in particular is embodied as a front closure of the fan base plate (8).

13. Device (6) according to one of the preceding claims 1 to 11, **characterised in that** the hood part (29) is a component which is separate from the fan base plate (8).

14. Cooking device, in particular baking oven (1), having a device (6) according to one of the preceding claims.

## Revendications

1. Dispositif (6) pour l'élimination de buée par soufflage à partir d'un appareil de cuisson (1), comprenant une plaque inférieure de ventilateur (8) et un canal (22) pour l'air résiduaire, qui est recouvert par un recouvrement de conduit d'aération (14, 14') du dispositif (6), et qui est réalisé au moins par zones entre le recouvrement du conduit d'aération (14, 14') et la plaque inférieure de ventilateur (8), **caractérisé en ce que**, à une sortie (33) du côté avant du canal (22) pour l'air résiduaire, est disposé un élément séparé (29) en métal en forme de capot pour le recouvrement du conduit d'aération (14, 14'), qui se raccorde du côté avant au recouvrement du conduit d'aération (14, 14') pour la prolongation du recouvrement du conduit d'aération (14, 14') ; dans lequel le recouvrement du conduit d'aération (14, 14') est réalisé en une matière synthétique ; et dans lequel l'élément (29) en forme de capot est réalisé sous la forme d'un élément formant un toit qui présente, en coupe transversale, la forme d'un U renversé, si bien que la sortie (33), au côté supérieur (32) et aux côtés verticaux (38, 39) est délimitée par l'élément (29) en forme de capot.

2. Dispositif (6) selon la revendication 1, **caractérisé en ce que** l'élément (29) en forme de capot présente, à une arête supérieure (30) du côté avant, au moins par zones, un renforcement d'arête (31).

3. Dispositif (6) selon la revendication 2, **caractérisé en ce que** le renforcement d'arête est une bande pliée (31).

4. Dispositif (6) selon l'une quelconque des revendications précédentes, **caractérisé en ce que** le recouvrement du conduit d'aération (14, 14') présente, à un bord frontal (34) tourné vers l'élément (29) en forme de capot, une bride d'insertion (35) comprenant une arête de butée (36).

5. Dispositif (6) selon la revendication 4, **caractérisé en ce que** la bride d'insertion (35) est réalisée pour l'insertion de manière ajustée dans l'élément (29) en forme de capot et, à l'état assemblé de l'élément (29) en forme de capot avec le recouvrement du conduit d'aération (14, 14'), une arête arrière (37) de l'élément (29) en forme de capot vient s'appuyer contre l'arête de butée (36).

6. Dispositif (6) selon l'une quelconque des revendications précédentes, **caractérisé en ce qu'**un renfoncement (10) pour un canal (10a) destiné à la buée est réalisé dans la plaque inférieure (8) du ventilateur, et un recouvrement (13) du canal destiné à la buée est réalisé avec lequel le renfoncement (10) est recouvert, et le canal (22) pour l'air résiduaire est réalisé, au moins par zones, entre le recouvrement du conduit d'aération (14, 14') et le recouvrement (13) du canal destiné à la buée.

7. Dispositif (6) selon la revendication 6, **caractérisé en ce que** l'élément (29) en forme de capot est réalisé, sur le côté supérieur (21) du recouvrement (13) du canal destiné à la buée, en une seule pièce avec le recouvrement (13) du canal destiné à la buée, en particulier sous la forme de l'extrémité avant du recouvrement (13) du canal destiné à la buée.

8. Dispositif (6) selon la revendication 6 ou 7, **caractérisé en ce que**, à un des côtés supérieurs (21) du recouvrement (13) du canal destiné à la buée, tourné vers le recouvrement du conduit d'aération (14, 14'), est réalisée une rampe (25) qui s'élève en direction de la sortie.

9. Dispositif (6) selon l'une quelconque des revendications 1 à 8, **caractérisé en ce que**, à une extrémité (28) du côté avant de la plaque inférieure (8) du ventilateur, est réalisée une rampe (25) qui s'élève en direction de la sortie (33).

10. Dispositif (6) selon la revendication 8 ou 9, **caractérisé en ce que** la rampe (25) s'étend essentiellement sur toute la largeur du recouvrement (13) du canal destiné à la buée.

11. Dispositif (6) selon l'une quelconque des revendications 8 à 10, **caractérisé en ce que**, à l'état assemblé du dispositif (6), la rampe (25) est disposée, au moins par zones, en dessous de l'élément (29) en forme de capot et est recouverte par l'élément (29) en forme de capot.

12. Dispositif (6) selon l'une quelconque des revendications précédentes, **caractérisé en ce que** l'élément (29) en forme de capot est réalisé en une seule pièce avec la plaque inférieure (8) du ventilateur, en particulier sous la forme de l'extrémité avant de la plaque inférieure (8) du ventilateur.

13. Dispositif (6) selon l'une quelconque des revendications précédentes 1 à 11, **caractérisé en ce que** l'élément (29) en forme de capot représente une pièce séparée par rapport à la plaque inférieure (8) du ventilateur.

14. Appareil de cuisson, en particulier four (1) comprenant un dispositif (6) selon l'une quelconque des revendications précédentes.
